# EUROPÄISCHE PATENTSCHRIFT

(11) **EP 2 700 763 B1**
(45) Veröffentlichungstag und Bekanntmachung des Hinweises auf die Patenterteilung: **16.12.2020**
(21) Anmeldenummer: 13003565.2
(22) Anmeldetag: 16.07.2013
(51) Int. Cl.: E04B 1/66, E04B 1/62

(54) **DICHTBAHN**
SEALING SHEET
BANDE D'ÉTANCHÉITÉ

(30) Priorität: 20.08.2012 DE 202012007883 U
(43) Veröffentlichungstag der Anmeldung: 26.02.2014
(73) Patentinhaber: Watermann Polyworks GmbH, 32758 Detmold (DE)
(72) Erfinder: Watermann, Markus, 32805 Horn-Bad Meinberg (DE)
(74) Vertreter: Helwig, Hans-Martin

(56) Entgegenhaltungen:
- WO-A2-2008/002934
- DE-U1-202011 051 559
- US-A1- 2004 103 608
- DATABASE WPI Week 200119 Thomson Scientific, London, GB; AN 2001-187116 XP002732039, -& JP 2001 012022 A (REVALL CO LTD) 16. Januar 2001 (2001-01-16)

## Beschreibung

Die Erfindung betrifft eine mittels eines wasserfesten Klebers, einer wasserfesten Grundierung einer Wand oder dergleichen, ein Lösungsmittel aufweisendes, nach einem Abbinden weitgehend wasserundurchlässigen Verbindungsmittels festzulegende, dampfhemmende oder dampfsperrende Dichtbahn, insbesondere aus einem Folienverbund.

Derartige Dichtbahnen sind in vielfältigen Ausführungsformen bekannt und bewährt.

Häufig weisen solche als Folienverbünde ausgeführten Dichtbahnen eine dampfhemmende oder dampfsperrende Folie auf, bspw. eine Polyolefinfolie, die für ein besseres Verhaften mit einem Kleber, einer Grundierung einer Wand, einem Mörtel oder der gleichen Verbindungsmittel, zumindest einseitig, mit einem Vlies belegt ist.

Es treten insbesondere bei der Verwendung wasserlöslicher Kleber und Mörtel Probleme bei der Abbindung derselben auf, da aufgrund der dampfhemmenden bzw. dampfsperrenden Funktion der Dichtbahn ein hindurchdiffundieren von Wasser, aber auch anderen Lösungsmitteln, für ein Abbinden des Klebers oder anderer lösungsmittelhaltiger Verbindungsmittel praktisch ausgeschlossen ist.

Es wurde versucht, diesem Problem mit Ausnehmungen in der Dichtbahn zu begegnen, was jedoch dazu geführt hat, dass die dampfhemmende oder dampfsperrende Funktion der Dichtbahn nicht mehr erfüllt wurde, da die regelmäßig zur Anwendung kommenden Verbindungsmittel die s_{d}-Werte der Folien nicht annähernd erreichen.

Das Dokument US 2004/0103608 zeigt eine Dichtbahn gemäß dem Oberbegriff des Anspruchs 1. Vor diesem technischen Hintergrund macht die Erfindung es sich zur Aufgabe, eine Dichtbahn der eingangs erwähnten Art zur Verfügung zu stellen, die einerseits ein zügiges Abbinden eines feuchten Untergrundes oder Klebers erlaubt, die aber andererseits die Funktion der Dichtbahn sicher im ganzen gewährleistet.
Überraschenderweise hat sich gezeigt, dass diese technische Problematik durch eine randseitige Mikro-Perforation gelöst werden kann, die zwar eine Diffusion des Lösungsmittels während des Abbindens ermöglicht, die aber nach einem Abbinden des Verbindungsmittels sicher durch das Verbindungsmittel dampfhemmend oder dampfsperrend verschlossen ist.
Es wird dabei davon ausgegangen, dass es durch die randseitige Mikro-Perforation dort zu einem raschen und guten Verhaften der Dichtbahn mit dem Untergrund kommt, so dass im Übrigen auch bei einem langsamen Abbindungsprozess des Untergrundes es zu keinem Verrutschen oder gar Abfallens der Dichtbahn kommt.
Mit Abbinden des Verbindungsmittels schließt dieses die Mikro-Perforation dampfdicht ab, da bei einer solchen Mikro-Perforation, ohne Materialverlust in die Dichtbahn eingebracht, im Gegensatz zu vergleichsweise großflächigen Ausnehmungen das Verbindungsmittel solches zu leisten vermag.

Insbesondere bei breiten, sich bei einem Anbringen überlappenden Dichtbahnen nach der Erfindung kann nur eine randseitige Mikro-Perforation vorgesehen sein. Überlappt der mit der Mikro-Perforation versehene Rand einer außen liegenden Dichtbahn mit dem Rand einer darunter liegenden Dichtbahn ohne Mikro-Perforation ist einerseits eine Abdichtung sicher gewährleistet und kommt es anderseits zu einem raschen Abbinden bspw. eines Klebers zwischen den Dichtbahnen, da dort das Lösungsmittel des Klebers durch die Mikro-Perforation in die Umgebung diffundieren kann.
Alternativ kann weiter vorgesehen sein, dass an zwei gegenüberliegenden Rändern jeweils eine Mikro-Perforation vorgesehen ist.
Damit wird die Dichtbahn nach der Erfindung an zwei gegenüberliegenden Rändern rasch und sicher auf einem Untergrund gehalten.

In der Dichtbahn nach der Erfindung ist vorgesehen, dass eine Mikro-Perforation aus einzelnen Einstichen und/oder Einschnitten ohne Materialverlust der Dichtbahn besteht.
Solch eine Perforation ist in einfacher Weise beispielsweise bei einem Durchlauf zwischen Kalanderwalzen durch Messer oder Nadeln einbringbar.

Es kann dann in einfacher Weise die Mikro-Perforation in einer Reihe parallel zu dem Rand angeordnet sein.
Verlaufen insbesondere schlitzartige Einschnitte parallel zu einem Rand der Dichtbahn, so besteht kaum eine Gefahr eines randseitigen Ausreißens der Dichtbahn.
Dazu trägt bei, wenn weiter vorgesehen ist, dass der Abstand der Einschnitte untereinander der Länge eines Einschnitts entspricht.
Dabei sollten die Abmessungen des Schlitzes hinsichtlich der Länge weniger als 1 Zentimeter betragen.

Die Positionierung der Mikro-Perforation hin zu dem Rand ist derart, dass der Abstand der Mikro-Perforation zu dem Rand weniger als 2 Zentimeter beträgt.

Bei einer solchen Beabstandung wird die Mikro-Perforation zwischen dem Rand und einer Überlappungsmarkierung angeordnet sein, so dass bei dem Aneinandersetzen von einzelnen Dichtbahnen der Erfindung im Überlappungsbereich durch die Mikro-Perforation eine Diffusion stattfinden kann.
Die Dichtbahn nach der Erfindung wird anhand der Zeichnung näher erläutert, in der lediglich ein Ausführungsbeispiel in einer Draufsicht gezeigt ist.

Die Dichtbahn 1, wiedergegeben in einer Draufsicht, besteht bspw. aus einer diffusionshemmenden Folie, die beidseitig für ein besseres Verhaften mit einem Kleber oder der Gleichen mit einem Vlies belegt sein kann.

Parallel zu beiden Rändern 2,3 sind als Mikro-Perforation Schlitze 4,5 eingebracht, ohne dass es zu einem Materialverlust der Dichtbahn 1 gekommen ist.
Dabei beträgt die Länge eines Schlitzes 4,5 bevorzugt weniger als 1 cm und beträgt der Abstand der Schlitze 4,5 untereinander entsprechend der Schlitzlänge ebenfalls etwa 1 cm.
Der Abstand x der Schlitze 4,5 hin zu den Rändern 2,3 beträgt weniger als 2 Zentimeter und liegen die Schlitze 4,5 zwischen den Rändern 2,3 und auf die Dichtbahn 1 aufgebrachten Überlappungsmarkierungen 6,7.

### Bezugszeichenliste:

- 1.: Dichtbahn
- 2.: Rand
- 3.: Rand
- 4.: Schlitz
- 5.: Schlitz
- 6.: Überlappungsmarkierung
- 7.: Überlappungsmarkierung

- X: Abstand

## Patentansprüche

1. Mittels eines wasserfesten Klebers, einer wasserfesten Grundierung einer Wand oder dergleichen, ein Lösungsmittel aufweisendes, nach einem Abbinden weitgehend wasserundurchlässigen Verbindungsmittels festzulegende, dampfsperrende Dichtbahn aus einem Folienverbund, **dadurch gekennzeichnet, dass** nur in einem Abstand zu dem Rand der Dichtbahn von weniger als 2 cm randseitig eine Mikro-Perforation aus einzelnen Einstichen und/oder Einschnitten ohne Materialverlust der Dichtbahn vorgesehen ist und der übrige Bereich der Dichtbahn keinerlei Mikro-Perforation aufweist, und dass die Mikro-Perforation eine Diffusion des Lösungsmittels während des Abbindens ermöglicht und dass nach einem Abbinden des Verbindungsmittels die Mikro-Perforation sicher durch das Verbindungsmittel dampfhemmend oder dampfsperrend verschlossen ist.

2. Dichtbahn nach Anspruch 1, **dadurch gekennzeichnet, dass** an zwei gegenüberliegenden Rändern jeweils eine Mikro-Perforation vorgesehen ist.

3. Dichtbahn nach einem oder mehreren der vorangehenden Ansprüche, **dadurch gekennzeichnet, dass** die Mikro-Perforation in einer Reihe parallel zu dem Rand angeordnet ist.

4. Dichtbahn nach einem oder mehreren der vorangehenden Ansprüche, **dadurch gekennzeichnet, dass** schlitzartige Einschnitte parallel zu einem Rand verlaufen.

5. Dichtbahn nach Anspruch 4, **dadurch gekennzeichnet, dass** der Abstand der Einschnitte untereinander der Länge eines Einschnitts entspricht.

6. Dichtbahn nach einem oder mehreren der vorangehenden Ansprüche, **dadurch gekennzeichnet, dass** die Länge eines Einschnitts weniger als 1 cm beträgt.

7. Dichtbahn nach einem oder mehreren der vorangehenden Ansprüche, **dadurch gekennzeichnet, dass** die Mikro-Perforation zwischen dem Rand und einer Überlappungsmarkierung angeordnet ist.

## Claims

1. Sealing sheet of a film composite, which is to be fixed by means of a waterproof adhesive, a waterproof primer of a wall or the like, a connection medium comprising a solvent, which is largely impermeable to water after setting, and which is vapor-blocking, **characterized in** in that a micro-perforation consisting of individual punctures and/or incisions is provided at the edge of the sealing sheet only at a distance from the edge of the sealing sheet of less than 2 cm without loss of material of the sealing sheet and the remaining area of the sealing sheet does not exhibit any micro-perforation, and **in that** the micro-perforation allows diffusion of the solvent during setting, and **in that**, after setting of the connection medium, the micro-perforation is securely closed by the connection means in a vapor-inhibiting or vapor-blocking manner.

2. Sealing sheet according to claim 1, **characterized in that** a micro-perforation is provided on each of two opposite edges.

3. Sealing sheet according to one or more of the preceding claims, **characterized in that** the micro-perforation is arranged in a row parallel to the edge.

4. Sealing sheet according to one or more of the preceding claims, **characterized in that** slit-like incisions run parallel to an edge.

5. Sealing sheet according to claim 4, **characterized in that** the distance between the incisions corresponds to the length of one incision.

6. Sealing sheet according to one or more of the preceding claims, **characterized in that** the length of an incision is less than 1 cm.

7. Sealing sheet according to one or more of the preceding claims, **characterized in that** the micro-perforation is arranged between the edge and an overlap mark.

## Revendications

1. Membrane d'étanchéité pare-vapeur en film composite, à mettre en place au moyen d'un adhésif résistant à l'eau, d'un apprêt de paroi résistant à l'eau ou d'un moyen de liaison similaire présentant un solvant et essentiellement imperméable à l'eau après la prise, **caractérisée en ce que** :
une micro-perforation constituée de perforations et/ou d'incisions individuelles sans perte de matière de la membrane d'étanchéité est fournie du côté du bord seulement à une distance inférieure à 2 cm par rapport au bord de la feuille d'étanchéité et la région restante de la membrane d'étanchéité ne présente aucune micro-perforation, et **en ce que** la micro-perforation permet la diffusion du solvant pendant la prise et **en ce que**, après la prise du moyen de liaison, la micro-perforation est obturée grâce au moyen de liaison de manière sûre et entravant ou bloquant la vapeur.

2. Membrane d'étanchéité selon la revendication 1, **caractérisée en ce que** respectivement une micro-perforation est fournie au niveau de deux bords opposés.

3. Membrane d'étanchéité selon l'une quelconque ou plusieurs des revendications précédentes, **caractérisée en ce que** la micro-perforation est agencée en une rangée parallèle au bord.

4. Membrane d'étanchéité selon l'une quelconque ou plusieurs des revendications précédentes, **caractérisée en ce que** des incisions en forme de fente s'étendent parallèlement à un bord.

5. Membrane d'étanchéité selon la revendication 4, **caractérisée en ce que** la distance entre les incisions correspond à la longueur d'une incision.

6. Membrane d'étanchéité selon l'une quelconque ou plusieurs des revendications précédentes, **caractérisée en ce que** la longueur d'une incision est inférieure à 1 cm.

7. Membrane d'étanchéité selon l'une quelconque ou plusieurs des revendications précédentes, **caractérisée en ce que** la micro-perforation est agencée entre le bord et un repère de chevauchement.
